# EUROPÄISCHE PATENTSCHRIFT

(11) **EP 0 031 298 B1**
(45) Veröffentlichungstag und Bekanntmachung des Hinweises auf die Patenterteilung: **23.03.1983**
(21) Anmeldenummer: 80810387.3
(22) Anmeldetag: 15.12.1980
(51) Int. Cl.: B65H 19/28, B65H 19/29

(54) **Verfahren und Vorrichtung zur Herstellung von Bandrollen**
Process and apparatus for manufacturing web rolls
Procédé et dispositif pour la production de rouleaux de ruban

(30) Priorität: 19.12.1979 GB 7943707
(43) Veröffentlichungstag der Anmeldung: 01.07.1981
(73) Patentinhaber: CIBA-GEIGY AG, 4002 Basel (CH)
(72) Erfinder: Jones, Thomas Simon, Billericay Essex (GB)

## Beschreibung

Die Erfindung betrifft ein Verfahren und eine Vorrichtung zur Herstellung von Bandrollen von aus einem breiten Band geschnittenen schmalen Bandstreifen, insbesondere Schmalfilmstreifen, gemäß den Oberbegriffen der Patentansprüche 1 und 5.

Bandmaterial wird oft in Breiten bis zu anderthalb Meter mit einem Überzug versehen oder in anderer Weise behandelt und dann in schmale Bandstreifen geschnitten, die oft bei Schmalfilmstreifen nicht breiter als 16 mm sein dürfen. Diese Bandstreifen werden dann gewöhnlich auf einen Rollenkern aufgewickelt, um sie leichter transportieren zu können (US-A-1 905446).

Es ist allgemein erforderlich, daß das nachlaufende Ende eines zu einer Rolle aufgewickelten Bandmaterialstreifens auf der darunterliegenden Wicklung der Rolle befestigt wird, um zu verhindern, daß die aufgewickelte Rolle sich wieder unbeabsichtigt abwickelt. Häufig wird dabei das nachlaufende Ende eines solchen Bandstreifens mittels eines kurzen Stücks von druckklebendem Klebstreifen auf der darunterliegenden Wicklung festgeklebt. Das Klebstreifenstück kann dabei auch über einem Fenster im Bandstreifen liegen und durch dieses hindurch auf dem darunterliegenden Wickel haften (US-A-3 022 170). Üblicherweise wird jedem Bandstreifen ein separates Klebstreifenstück zugeordnet, wobei dessen Befestigung vielfach noch von Hand oder auch bereits maschinell (US-A-1 905446) erfolgt. Die händische Applikation der Klebstreifenstücke ist mühsam und zeitraubend, die maschinelle Anbringung derselben ist ebenfalls relativ schwierig und erfordert relativ komplizierte Einrichtungen.

Durch die vorliegende Erfindung sollen nun diese Inkonvenienzen beseitigt und die Herstellung von Bandrollen vereinfacht werden.

Diese der Erfindung zugrunde liegende Aufgaben wird gelöst durch ein Verfahren und eine Vorrichtung der eingangs beschriebenen Art, deren Merkmale in den Ansprüchen 1 und 5 beschrieben sind, während in den übrigen Ansprüchen Merkmale bevorzugter Ausführungsformen der Erfindung aufgeführt werden.

Die Löcher in den Bandstreifen können entweder kreisrund oder elliptisch oder auch zu Schlitzen verlängert sein. Sie müssen nicht unbedingt in der Mitte des schmalen Bandstreifens liegen, sondern längliche Schlitze können auch beim Aufschneiden des breiten Bandes mittig längs durchgeschnitten werden, so daß an dem betreffenden Streifenende Schlitzhälften als Einkerbungen vorhanden sind, die durch den Klebstreifen überdeckt sind. Beim Andrücken zwecks Festkleben befinden sich dann die Klebstellen an beiden Seiten des Bandstreifens statt in dessen Mitte.

Wird eine Doppelreihe von Löchern quer über die Bandbreite ausgestanzt, so hat jedes Stanzloch vorzugsweise die Form eines in Richtung der Längsachse des Bandstreifens verlängerten Schlitzes, wobei die Schlitzlänge vorzugsweise der Breite des Bandstreifens entspricht, während der Durchmesser des Stanzloches quer zur Bandstreifenlängsachse vorzugsweise ¹/₄ bis ³/₄ der Bandstreifenbreite beträgt.

Die bevorzugte Verwendung von Klebstreifen, die auf ihrer Außenseite alphanumerische Zeichen tragen, hat den Vorteil, daß die fertigen Bandstreifenrollen bereits numeriert sind. Auch können hierbei Stichkodemittel verwendet werden.

Bei der erfindungsgemäßen Vorrichtung können als Andrückmittel solche verwendet werden, die sowohl das vorlaufende Bandstreifenende am Rollenkern als auch das nachlaufende Bandstreifenende an der darunterliegenden äußeren Wicklung der Rolle andrücken können. Sollen zwei Löcherreihen quer über das Band gestanzt werden, so kann dies nacheinander mit einer einzigen Stanze geschehen, bevorzugt ist aber die gleichzeitige Verwendung von zwei Stanzen, um einen genauen Abstand zwischen den beiden Löcherreihen zu gewährleisten. Der hierbei verwendete Klebstreifen ist vorzugsweise genügend breit, um beide Lochreihen der Doppelreihe gleichzeitig zu überdecken. Wird das so erhaltene Band quer zur Bandbreite zwischen den beiden Löcherreihen durchgeschnitten, so befinden sich die Löcher der einen Reihe am nachlaufenden und diejenigen der anderen Reihe am vorlaufenden Ende der beim Längsaufschneiden erhaltenen Bandstreifen.

Bei der bevorzugten Verwendung eines Metallfolienstreifens als Träger für das druckklebende Klebmittel kann die Metallfolie auch zur Aktivierung der Schneideinrichtung dienen.

Es kann vorkommen, daß die Bänder des breiten Bandes vor oder während der Verarbeitung gerieft, zerknittert oder in irgendeiner anderen Form beschädigt sind. Beim Aufschneiden des breiten Bandes in Bandstreifen werden dann die beiden äußeren Streifen am rechten bzw. linken Rand des breiten Bandes als Ausschuß behandelt. Im Bereich dieser beiden Bandstreifen brauchen daher keine Löcher ausgestanzt zu werden.

Verfahren und Vorrichtung nach der Erfindung werden besonders vorteilhaft für die Herstellung von Rollfilmmaterial, z. B. insbesondere von Schmalfilmrollen verwendet. Manches fotografische Filmmaterial muß zusätzlich längs eines Randes oder längs beider Ränder eine Perforation aufweisen, die nach dem Zerschneiden des breiten Bandes in die einzelnen Bandstreifen, aber vor dem Aufrollen angebracht werden muß. In solchen Fällen kann zwischen die Aufschneideeinrichtung und die Aufwickeleinrichtung der erfindungsgemäßen Vorrichtung noch ein Perforator üblicher Bauart zwischengeschaltet werden. Die bei dieser Perforation entstehenden Löcher sind jedoch zu klein, um, wenn sie mit Klebstreifen überdeckt sind, ein Ankleben des vorlaufenden Bandstreifenendes am Rollenkern oder des nachlaufenden Endes auf der darunterliegenden Wicklung der Rolle zu gestatten.

Wenn hier gesagt wird, daß an mindestens einem Ende jedes schmalen Bandstreifens ein Loch vorhanden sein muß, versteht sich, daß dieses Loch anstatt in der Mitte des Streifens natürlich auch als entsprechend große Einkerbung am rechten und/oder linken Bandstreifenrand ausgestanzt sein kann.

Weitere Einzelheiten der Erfindung ergeben sich aus der Zeichnung, in welcher
Fig. 1 eine Draufsicht auf eine schematisch dargestellte Vorrichtung nach der Erfindung,
Fig.2 eine Seitenansicht eines Teils der Vorrichtung nach Fig. 1 und
Fig. einen vergrößerten Längsschnitt durch das vorlaufende Ende eines Bandstreifens sowie seine Befestigung auf einem in Seitenansicht gezeigten Rollenkern darstellen.

In den Figuren sind gleiche Teile mit gleichen Bezugszeichen versehen.

In der in Fig. 1 dargestellten Vorrichtung wird das mit einer lichtempfindlichen Gelatineemulsionsschicht überzogene fotografische Filmmaterial in Form eines Bandes 1 durch den Kontakt mit den rotierenden Antriebswalzen 2 und 3 durch die Vorrichtung hindurchbewegt. Das so angetriebene Band 1 passiert unter den Stanzen 4a und 4b vorbei, wobei zwei Reihen 5a und 5b von ausgestanzten Löchern im Band 1 gebildet werden. Das Band 1 passiert dann eine Klebstreifenaufbringungseinrichtung 6, in welcher druckklebendes Klebematerial von einer Klebstreifenrolle 7 abgezogen und quer über das Band 1 die Löcherreihen 5a und 5b überdeckend mit der klebenden Seite der Bandoberfläche zugekehrt aufgeklebt und mittels eines Messers 8 abgeschnitten wird, so daß auf dem Film die Löcher beider Löcherreihen 5a und 5b überdekkend ein Klebstreifen 9 verbleibt. Das diesen Klebstreifen 9 tragende Band 1 wird dann einer Aufschneideeinrichtung 10 zugeführt, welche das Band 1 in Streifen 11 zerschneidet, von denen jeder zwei von je einem kurzen Stück 12 von Klebematerial überdeckte Löcher aufweist. Jeder der Streifen 11 wird einem Rollenkern 13 zugeführt und alsbald mittels des Abschneiders 14 zwischen den Löchern der benachbarten Reihen 5a und 5b durchgeschnitten. Beim Auflaufen des das Loch enthaltenen nachlaufenden Endes jedes Streifens 11 auf dem Kern 13 drückt eine Andrückwalze 15 gegen dieses nachlaufende Ende und verursacht hierdurch das Ankleben dieses Endes auf der Rolle. Die vorlaufenden, die Löcher der Reihe 5b enthaltenden Enden der nächstfolgenden Streifen 11 werden nun neuen Rollenkernen 13 zugeführt. Bei ihrem Eintreffen auf den Kernen 13 drückt die Walze 15 sogleich gegen die vorlaufenden Enden der Bandstreifen und klebt diese auf den Rollenkernen 13 fest. Der Bandstreifen wird dann aufgewickelt bis die Rolle auf dem Kern 13 eine gewünschte Größe erreicht hat, worauf der Abschneider 14 den oben beschriebenen Vorgang wiederholt und die Walze 15 anschließend das nachlaufende Ende jedes Bandstreifens 11 auf der darunterliegenden Rollenwicklung anklebt.

In der Fig. 2 ist in Seitenansicht die Aufschneideeinrichtung 10 und zwei Rollenkerne 13 mit den jeweils zugehörigen Andrückwalzen 15 gezeigt. Da in der Praxis jedes der Bänder eines Streifens oft eine Abschrägung aufweist, wird vorzugsweise jeder Streifen auf einem von den benachbarten Streifen verschiedenen Niveau auf seinen zugehörigen Rollenkern 13 aufgewikkelt.

In Fig. 3 ist das vorlaufende Ende eines Filmstreitens 11 gezeigt, welches ein Stanzloch 5b aufweist, das von einem kurzen Stück Klebstreifen 12 überdeckt ist. Der mittlere Bereich dieses Klebstreifens 12 ist in das Loch 5b hineingestoßen und am Rollenkern angeklebt.

Die Andrückwalze 15 weist vorzugsweise einen Schaumgummiüberzug auf, um die Herstellung eines engen Kontaktes zwischen der druckklebenden Innenseite des Klebstreifenstückes 12 und der Oberfläche des Kernes 13 zu erzielen.

Bei einer bevorzugten Arbeitsweise wird ein 1,45 m breites Band von Filmmaterial in 89 verwendbare Schmalfilmstreifen zerschnitten, welche jeder für sich auf angetriebene Rollenkerne 13 aufgewickelt werden. Der Abstand zwischen der Stanze 4a und den angetriebenen Rollenkernen 13 beträgt bei dieser Vorrichtung vorzugsweise einen Meter. Dabei sollen auf jeden Rollenkern Filmmaterialstreifen in Länge von je 30 m aufgewickelt werden.

Bei Inbetriebnahme wird das Band 1 wie gesagt mit Hilfe von Antriebswalzen 2 und 3 durch die Vorrichtung geführt, und die darin erzeugten individuellen Schmalfilmstreifen 11 werden dann automatisch auf die angetriebenen Rollenkerne 13 geführt und ihre vorlaufenden Enden an den Kernen angedrückt. Hierbei wird zunächst nur die Stanze 4a in Gang gesetzt, da beim Beginn des Betriebes zunächst nur ein Loch je Filmstreifen erforderlich ist. Das Band 1 läuft durch die Vorrichtung, wobei die Anzahl Umdrehungen jedes Rollenkerns registriert wird und, sobald diese Anzahl Umdrehungen einer Länge von 29 m auf dem Kern 13 aufgewickeltem Filmmaterial entspricht, werden die Stanzen 4a und 4b in Tätigkeit gesetzt, um die Lochreihen 5a und 5b gleichzeitig zu erzeugen. Beim Eintreffen dieser Lochreihen in der Klebstreifenanbringungseinrichtung 6 wird dann der erwähnte druckklebende Klebstreifen 9 die Doppelreihe von Löchern überdeckend auf der Bahn 1 angebracht und mittels des Messers 8 abgeschnitten. Die Bahn passiert nun die Aufschneideeinrichtung 10, und jeder schmale Bandstreifen 11 mit dem darauf befindlichen kurzen Stück 12 des Klebstreifens 9 passiert nun den Abschneider 14, in welchem jeder Streifen 11 gleichzeitig zwischen den Löchern der Reihen 5a und 5b durchschnitten wird. Hierauf werden die abgeschnittenen Streifen 11, welche je ein Loch an ihrem in Pfeilrichtung vorlaufenden und an ihrem nachlaufenden Ende aufweisen, auf ihre Rollenkerne 13 aufgewickelt. Bei vollständiger Aufwicklung der Rollen werden die Antriebswalzen 1 und 2 angehalten und hierdurch die Weiterbewegung des Bandes 1 durch die Vorrichtung gestoppt. Die auf der äußersten Wicklung jeder Rolle aufliegenden nachlaufenden losen Bandstreifenenden werden nun unter Drehen der Rolle mittels der angetriebenen Kerne 13 durch die Andrückwalzen 15 fest auf die darunterliegende Wicklung des Filmstreifens angedrückt und das lose Ende desselben festgelegt. Denn durch das Andrücken wird das über dem ausgestanzten Loch befindliche Klebmittel auf der Innenseite des Klebstreifens aktiviert und verursacht die feste klebende Verbindung des nachlaufenden Endes mit der Filmbandrolle.

Jeder eine fertige Rolle tragende Kern 13 wird dann aus der Vorrichtung entnommen und frische Rollenkerne 13 in die Vorrichtung eingeführt.

Die Antriebswalzen 1 und 3 werden nun wieder in Gang gesetzt und infolgedessen Bandstreifen 11 wieder automatisch an die neuen Rollenkerne 13 herangeführt, die nun wiederum in Gang gesetzt werden, wobei die vorlaufenden Enden der Bandstreifen wieder an die Andrückwalzen 15 angedrückt und mit ihnen fest verbunden werden. Nun läßt man wieder Bandstreifen von 29 m Länge auf die Kerne 13 aufwickeln, wobei das Ausstanzen der Löcher, das Aufbringen von Klebstreifen über diesen und das Aufschneiden in schmale Bandstreifen wiederholt werden.

## Patentansprüche

1. Verfahren zur Herstellung von Bandrollen von aus einem breiten Band geschnittenen schmalen Bandstreifen, insbesondere Schmalfilmstreifen, wobei ein breites Materialband (1) in eine Vielzahl von schmaleren Bandstreifen (11) zerschnitten, jeder Bandstreifen an seinem vorlaufenden und/oder an seinem nachlaufenden Ende mit einem Klebstreifenstück versehen und die einzelnen Bandstreifen (11) dann abgelängt und auf einen Rollenkern (13) zu einer Bandrolle aufgewickelt werden, wobei das vorlaufende Bandstreifenende auf dem Rollenkern (13) und/oder das nachlaufende Bandstreifenende auf der darunterliegenden Wickellage mittels des Klebstreifenstücks befestigt werden, dadurch gekennzeichnet, daß in das Materialband (1) in der Nähe des vorlaufenden und/oder des nachlaufenden Endes des Bandstreifens (11) eine sich quer über die Bahnbreite erstreckende Reihe (5a, 5b) von Löchern eingestanzt wird, und daß die Klebstreifenstücke in Form eines zusammenhängenden, auf seiner dem Materialband (1) zugekehrten Seite mit einem druckklebenden Mittel versehenen Klebstreifens (9) in der die Löcherreihe (5a, 5b) enthaltenden Zone (5) unter Überdeckung der Löcher aufgebracht werden, wobei die die Löcher überdeckenden Bereiche der Klebstreifen zum Verkleben des vor- bzw. nachlaufenden Bandendes dienen.

2. Verfahren nach Anspruch 1, dadurch gekennzeichnet, daß der mindestens eine quer über das breite Band (1) verlaufende Löcherreihe (5a, 5b) am nachlaufenden Bandende (1 b) überdeckende Klebstreifen (9) auf seiner Außenseite eine sich quer über die Bandbreite erstreckende Reihe alphanumerischer Zeichen trägt, in welcher jedes Zeichen so angeordnet ist, daß beim Zerschneiden des Bandes (1) in mehrere schmale Bandstreifen (11) jeweils ein ganzes Zeichen auf einem Bandstreifen (11) erscheint.

3. Verfahren nach Anspruch 1 oder 2, dadurch gekennzeichnet, daß der Klebstreifen (9) einen die druckklebende Schicht tragenden Metallfolienstreifen als Träger aufweist.

4. Verfahren nach einem der Ansprüche 1 bis 3, dadurch gekennzeichnet, daß nahe mindestens dem einen Ende des breiten Bandes (1) eine Doppelreihe (5a, 5b) von Löchern quer über die Bandbreite eingestanzt wird, wobei die beiden Löcherreihen (5a, 5b) der Doppelreihe so dicht beieinanderliegen, daß sie von einem gemeinsamen Klebstreifen (9) überdeckt werden.

5. Vorrichtung zur Herstellung von Bandrollen von aus einem breiten Band (1) geschnittenem schmalem Bandstreifen, mit
einer Einrichtung (2, 3) zum Einführen und zum Transport eines breiten Materialbandes (1) durch die Vorrichtung;
einer Klebstreifenanbringungseinrichtung (6) zur Aufbringung von auf einer dem Band (1) zugekehrten Seite eine druckklebende Klebemittelschicht tragenden Klebstreifen (9) auf das Band (1);
einer Einrichtung (10) zum Aufschneiden des breiten Bands (1) in eine Anzahl schmaler Bandstreifen (11),
einer Aufwickeleinrichtung zum Aufwickeln von schmalen Bandstreifen (11) auf je einen Rollenkern (13),
einer Einrichtung (14) zum Ablängen der schmalen Bandstreifen (11) und
einer Andrückeinrichtung (15) zur Ausübung von Druck auf die Außenseite der Klebstreifen (9), wodurch das vorlaufende Ende (11a) eines Bandstreifens (11) auf einem Rollenkern (13) bzw. das nachlaufende Ende (11b) eines solchen Bandstreifens (11) auf die darunterliegende Wicklung der Bandstreifenfolie aufgeklebt wird, gekennzeichnet durch
eine Stanzeinrichtung (4) zum Ausstanzen mindestens einer Löcherreihe (5a, 5b) quer über ein eingeführtes breites Band und ferner dadurch, daß die Klebstreifenaufbringungseinrichtung (6) zur Anbringung von durchgehenden, quer über die Materialbandbreite verlaufenden und dabei jeweils die Löcherreihen überdeckenden Klebstreifen (9) ausgebildet ist.

## Claims

i. A method of producing reels of narrow strip material cut from a broad strip material, more particularly cine film, in which a broad strip of material (1) is cut into a plurality of narrower strips (11), each strip is provided with an adhesive strip portion at its leading and/or at its trailing end and the individual strips (11) are then cut to the required length and wound on a former (13) to form a reel, the leading end of the strip being secured to the former (13) and/or the trailing end of the strip being secured to the layer therebeneath by means of the adhesive strip portion, characterised in that a row of holes (5a, 5b) extending across the width of the web of material is punched into the strip (1) near the leading and/or the trailing end of the strip (11) and the adhesive strip portions are applied, in the form of a cohesive adhesive strip (9) provided with a pressure-adhesive agent on the side facing the material strip (1), so as to cover the holes in the zone (5) containing the row of holes (5a, 5b), those regions of the adhesive strips which cover the holes serving for gluing the leading and/or trailing end of the strip.

2. A method according to claim 1, characterised in that the adhesive strip (9) which at the trailing end of the strip (1b) covers at least one row of holes (5a, 5b) extending across the broad strip (1) bears on its outside a row of alphanumeric characters extending across the strip width, each character being so disposed that when the strip (1) is cut into a number of narrow strips (11) a complete character appears on each such strip (11).

3. A method according to claim 1 or 2, characterised in that the adhesive strip (9) has a support in the form of a strip of metal foil bearing the pressure-adhesive coating.

4. A method according to any one of claims 1 to 3, characterised in that a double row (5a, 5b) of holes is punched across the strip width near at least one end of the broad strip (1), the two rows of holes (5a, 5b) of the double row being so close together as to be covered by a common adhesive strip (9).

5. Apparatus for producing reels of strip from narrow strips cut from a broad strip (1) comprising
means (2, 3) for introducing and transporting a broad strip of material (1) through the apparatus; an adhesive strip applicator means (6) for applying to the strip (1) an adhesive strip (9) bearing a pressureadhesive coating on the side facing the strip (1);
means (10) for cutting the broad strip (1) into a number of narrow strips (11),
winding means for winding each narrow strip (11) on to a former (13),
means (14) for cutting the narrow strips (11) to the required length and
pressure means (15) for exerting pressure on the outside of the adhesive strips (9), so that the leading end (11a) of a strip (11) on a former (13) and/or the trailing end (I I b) of such a strip (11) is stuck on to the strip reel turn situated therebeneath,
characterised by:
punching means (4) for punching at least one row of holes (5a, 5b) across an introduced wide strip and also in that:
the adhesive strip applicator means (6) is designed to apply continuous adhesive strips (9) extending across the material strip width and covering the rows of holes in each case.

## Revendications

1. Procédé pour la fabrication de rouleaux de ruban de bandes étroites coupées à partir d'un ruban large, en particulier de bandes de film étroit, où un ruban de matériau (1) large étant découpé en un grand nombre de bandes étroites (11), chaque bande étant munie à son extrémité de tête et/ou à son extrémité terminale d'un morceau de bande adhésive, et les bandes (11) séparées étant ensuite mises à longueur et enroulées sur un noyau de rouleau (13) pour avoir un rouleau de ruban, l'extrémité de tête de la bande étant fixée sur le noyau de rouleau (13) au moyen du morceau de bande adhésive et/ou l'extrémité terminale de la bande étant fixée sur l'enroulement situé au-dessous au moyen du morceau de bande adhésive, caractérisé par le fait que dans le ruban de matériau (1) au voisinage de l'extrémité de tête et/ou de l'extrémité terminale de la bande (11), est poinçonnée une rangée (5a, 5b) de trous se développant transversalement sur la largeur du ruban et que les morceaux de bande adhésive sous forme d'une bande adhésive cohérente, garnie sur sa face tournée du côté du ruban de matériau (1) avec un agent collant par pression, sont appliqués dans la zone (5) contenant les rangées de trous (5a, 5b) en recouvrant les trous, ce qui fait que les régions de la bande adhésive recouvrant les trous servent à coller les extrémités de tête ou les extrémités terminales de la bande.

2. Procédé selon la revendication 1, caractérisé par le fait que la bande adhésive (9) recouvrant vers l'extrémité terminale de la bande (1b) au moins une rangée de trous (5a, 5b) en développant transversalement sur le ruban large (1) comporte sur sa face extérieure une série de signes alpha-numériques se développant transversalement sur la largeur du ruban, série dans laquelle chaque signe est disposé de façon à ce que lors du découpage du ruban (1), en plusieurs bandes étroites (11), apparaisse à chaque fois un signe entier sur une bande (11).

3. Procédé selon les revendications 1 ou 2, caractérisé par le fait que la bande adhésive (9) comporte comme support la bande en feuille métallique portant la couche collant par pression.

4. Procédé selon l'une des revendications 1 à 3, caractérisé par le fait qu'à proximité au moins de l'une des extrémités du ruban large (1) est poinçonnée une double rangée (5a, 5b) de trous, transversalement sur la largeur du ruban, ce qui fait que les deux rangées de trous (5a, 5b) de la double rangée sont situées très l'une de l'autre de façon à ce qu'elles soient recouvertes par une bande adhésive (9) commune.

5. Dispositif pour la fabrication de rouleaux de ruban de bandes étroites coupées à partir d'un ruban large (1) avec un dispositif (2, 3) pour introduire et pour transporter un ruban large de matériau (1) à travers le dispositif; un dispositif (6) d'application de bande adhésive pour appliquer sur le ruban (1) une bande adhésive (9) portant sur une face tournée vers le ruban (1) une couche d'adhésif collant par pression; un dispositif (10) pour découper le ruban large (1) en un certain nombre de bandes étroites (11); un dispositif d'enroulement pour enrouler les bandes étroites (11) sur chacun des noyaux de rouleau (13); un dispositif (14) pour mettre à longueur les bandes étroites (11) et un dispositif presseur (15) pour exercer une pression sur la face extérieure de la banue adhésive (9), ce par quoi l'extrémité de tête (11a) d'une bande (11) est collée sur un r-vau de rouleau (13) ou bien l'extrémité terminale (11b) de cette bande (11) est collée sur l'enroulement du rouleau de bande situé en-dessous, caractérisé par un dispositif de poinçonnage (4) pour poinçonner au moins une rangée de trous (5a, 5b) transversalement sur un ruban large introduit et, en outre par le fait que le dispositif (6) d'application de la bande adhésive est conçu pour appliquer la bande adhésive (9) continue se déplaçant transversalement sur la largeur du ruban de matériau et recouvrant ainsi à chaque fois les rangées de trous.
